# FASCICULE DE BREVET EUROPEEN

(11) **EP 0 212 593 B1**
(45) Date de publication et mention de la délivrance du brevet: **03.04.1991**
(21) Numéro de dépôt: 86111326.4
(22) Date de dépôt: 16.08.1986
(51) Int. Cl.: E04C 3/293

(54) **Poutrelle composite**
Verbundträger
Composite beam

(30) Priorité: 30.08.1985 LU 86063
(43) Date de publication de la demande: 04.03.1987
(73) Titulaire: ARBED S.A., L-2930 Luxembourg (LU)
(72) Inventeur: Schleich, Jean-Baptiste, L-1898 Kockelscheuer (LU); Baus, Raymond, B-4000 Liege (BE)
(74) Mandataire: Freylinger, Ernest T.

(56) Documents cités:
- EP-A- 0 123 642
- EP-A- 0 133 565

## Description

L'invention concerne une poutrelle composite constituée essentiellement par des profilés en acier et du béton dont l'intérieur du contour défini par les profilés est rempli par du béton, éventuellement armé et dont au moins un des profilés a la face externe de ses ailes à découvert. Une telle poutrelle peut notamment être utilisée comme poteau ou support de plancher et présente une excellente résistance au feu.

De telles poutrelles composites résistantes au feu ont par exemple été décrites dans les brevets LU-A- 84 772 et LU-A- 84 966. La masse de remplissage en béton est reliée à l'âme du profilé par des armatures, tels que des treillis, des fers en T ou des goujons à tête. La section du profilé en acier, la section du béton et la section d'armature contribuent selon leurs propriétés mécaniques, qui sont fonction de la température, et leur pourcentage de section, à la transmission des charges. En cas d'incendie, il se produit, à mesure que la température augmente, un déplacement continu de la fonction d'absorption de la charge de la section du profilé en acier à la section du béton armé. Des essais d'incendie en laboratoire ont montré que malgré la haute conductivité thermique de l'acier, de telles poutrelles conservent leur force portante au delà des 90 minutes requises.

Etant donné que la surface de métal offerte au feu joue un rôle prépondérant dans le processus d'échauffement de telles poutrelles composites et par suite dans la diminution de portance, des structures intéressantes d'un point de vue esthétique, force portante à froid ou facilité de fabrication ne peuvent, où bien pas être employées dans des bâtiments élevés, ou alors doivent être surdimensionnées de manière telle que leur prix de revient devient prohibitif.

Le but de la présente invention est d'éviter cet inconvénient et de proposer une poutrelle composite dont les propriétés à chaud ne sont plus tributaires des surfaces d'acier à découvert et qui laisse toute latitude dans sa conception architecturale.

Ce but est atteint par la poutrelle selon l'invention telle que caractérisée dans la revendication principale. Des variantes d'exécution préférentielles sont décrites dans les sous-revendications.

Un des avantages majeurs de l'invention consiste dans le fait qu'elle permet le contrôle du flux des calories ainsi que leur guidage vers des endroits de la poutrelle dont l'échauffement n'a qu'une influence limitée sur la portance de l'ensemble. De cette façon des poutrelles, qui ont une portance élevée à froid, mais de grandes surfaces d'acier à découvert, gardent une portance acceptable à chaud. Notons qu'on peut profiter des évidements dans les profilés pour positionner un cerclage renforçant le béton.

L'invention sera illustrée à l'aide de figures, qui montrent de façon non-limitative quelques variantes d'exécution. Il est représenté:
- en Fig. 1, l'allure des isothermes pour une poutrelle classique ayant une bonne résistance au feu,
- en Fig. 2, l'allure des isothermes pour une poutrelle classique offrant une surface métallique élevée au feu;
- en Fig. 3, une section droite d'une poutrelle réalisée conformément à l'invention;
- en Fig. 4, une coupe à travers la Fig. 3, selon la ligne IV-IV;
- en Fig. 5 et 6, des variantes d'évidements;
- en Fig. 7 une section droite à travers une variante d'exécution d'une poutrelle;
- en Fig. 8, 9, 10, 11 et 12, des sections droites de quelques poutrelles composites à contour polygonal.

Les Fig. 1 et 2 représentent les isothermes (en degrés Celsius) dans un quart de section droite de deux poutrelles connues, après les avoir exposées au feu pendant 90 minutes. On remarque, à part les profilés à âme large 1 (type HE 650 AA), le remplissage en béton 2. Les deux structures se distinguent par le fait que celle représentée en Fig. 1 comporte une armature 4 ( on a donné aux ronds à béton une section carrée pour des raisons de commodité), alors que la structure représentée en Fig. 2 possède au lieu d'une armature un profilé H (référence 3) soudé à l'âme du profilé 1. En comparant l'allure des isothermes de ces deux poutrelles composites, on constate que la présence du profilé 3, dont une des ailes n'est pas protégée par du béton, a un effet néfaste sur la distribution des températures dans la majeure partie de la section. Bien que le point le plus chaud, situé à l'extrémité de l'aile du profilé 1, a une température qui n'est que légèrement plus élevée pour la variante représentée en Fig. 2 (975 °C resp. 961 °C), la température du point le plus froid, situé à chaque fois dans le béton, ne vaut que 100 °C pour la variante montrée en Fig. 1 alors qu'elle est de 220 °C dans le cas de la Fig. 2. Le fait le plus grave est que la température de la partie centrale de l'âme du profilé est plus de deux fois plus élevée dans le cas de la Fig. 2 (255 °C resp. 117 °C). La présence du profilé 3 réduit, par suite de la surface externe 5 d'une de ses ailes exposée à l'action du feu, dans des proportions inacceptables la résistance au feu de l'ensemble.

La Fig. 3 montre une section droite à travers une poutrelle composite constituée par un profilé 31 à âme de forte hauteur et par deux profilés 33 à âme de faible hauteur dont les ailes sont fixées par soudage à l'âme du profilé 31. L'intérieur du contour octogonal défini par les profilés est rempli par du béton 32. Par suite des grandes surfaces métalliques à découvert, une telle structure a en soi une médiocre résistance au feu. Selon l'invention on prévoit dans l'âme des profilés des évidements 34. Comme on peut le voir sur la Fig. 4, ces évidements 34 ont une forme allongée et sont situés près de l'aile, avoisinant le renflement de métal existant à l'endroit du passage de l'âme à l'aile du profilé. A côté de cette première série d'évidements 34 on peut prévoir une deuxième série d'évidements allongés 44, décalée verticalement (voir Fig. 5).

La longueur 45 d'un tel évidement, réalisé par oxycoupage, est de quelque vingt cm et sa largeur 46 de deux cm. Le flux thermique qui progresse, pour les poutrelles classiques, aisément de la surface exposée vers la partie centrale de l'âme, est freiné par la présence de ces évidements, qu'ils se remplissent de béton lors de la fabrication ou non. Le frein thermique est évidemment plus efficace lorsque le béton ne pénètre pas dans les évidements, ce qui peut être assuré en y logeant du matériau à faible conductivité thermique, comme du styropor. Des poutrelles composites, réalisées conformément aux variantes selon les Fig. 4 et 5,ont des résistances au feu qui valent 1,5 fois respectivement le double de celle d'une structure identique, mais sans évidements dans l'âme. Au lieu de choisir des évidements allongés et de les disposer parallèlement à l'aile, on peut leur donner, selon les contraintes de fabrication, toute autre forme et disposition apte à assurer le but recherché. On peut par exemple percer des trous 61 d'un diamètre de deux cm dans l'âme et simplement relier ces trous par oxycoupage (voir Fig. 6), ce qui conduit à une fente 62 de quelques mm de largeur.

Il est bien évident que ces évidements, bien qu'améliorant la résistance au feu de la poutrelle composite, affaiblissent sa force portante à froid. Pour remédier à ce désavantage, on peut fixer au voisinage des évidements 34 et côté âme du profilé, des cornières 71, des ronds à béton 72, des fers carrés 73 ou des fers plats 74 (voir Fig. 7). Ces structures auxiliaires métalliques, qui longent le profilé sur la majeure partie de sa hauteur, sont fixées à celui-ci par soudage. Lorsqu'on combine les cornières 71 avec les évidements représentés en Fig. 6, on peut profiter des trous 61 (situés à l'extrême droite de cette figure) pour boulonner la cornière sur l'âme. Les ronds à béton 72 sont solidarisés entre eux et fixés sur l'âme du profilé à l'aide de soudage par points. Les structures auxiliaires n'augmentent pas seulement la force portante à froid et à chaud de la poutrelle composite mais influencent également favorablement à chaud le flux des calories. En effet il y a redistribution de calories de l'âme vers le béton grâce à l'effet d'ailette de refroidissement que jouent ces structures auxiliaires. Cet effet est particulièrement prononcé pour les cornières 71 et les fers plats 74. Les parties métalliques centrales 75 et 76 des profilés 31 et 33 sont donc d'autant moins rechauffées.

Sur la Fig. 8 a été représentée une poutrelle composite à section rectangulaire, constituée par un profilé 81, à âme de forte hauteur et deux profilés 82, à âme de faible hauteur. Le fait de réaliser dans les âmes, près des ailes visibles, les évidements selon la Fig. 4, procure une augmentation de la résistance au feu de 50 %.

La poutrelle composite à section hexagonale, montrée en Fig. 9, est constituée par du béton 32 et un tube central plein 91 auquel ont été soudés, avec un décalage de 120°, trois profilés en T 92. Les évidements 34 procurent à cette poutrelle, en dépit du rapport élevé métal à découvert /métal protégé par le béton, une résistance au feu acceptable. Il est néanmoins conseillé de disposer en outre des cornières 71 ou des fers plats 74 pris des évidements 34.

La poutrelle composite à section hexagonale, montrée en Fig. 10, est constituée par du béton 32 et un profilé à âme de forte hauteur 101, auquel ont été fixés par soudage deux profilés en T 102. Les évidements 34, qui ont également été prévus dans les profilés 102 ne sont, par suite de leur faible surface exposée, pas absolument nécessaires.

La poutrelle composite à section triangulaire et aux coins arrondis, représentée en Fig. 11, est constituée par du béton 32 et trois profilés en T 111, aux extrémités des âmes desquels ont été soudé des tiers de tube 112. Les différentes ailes des profilés 111 sont solidarisées par soudage et définissent un espace 113 qu'on peut garder disponible ou bien remplir par du béton ou même par de l'eau. On distingue en outre des treillis 114, destinés à renforcer le béton en prévenant son éclatement et fixés aux ailes des profilés 111 par des éléments de liaison 115.

En prenant, à la place des profilés en T, aux extrémités des âmes desquels ont été soudés des tiers de tube, trois profilés 120 ayant une section en forme de I, on obtient une poutrelle composite à section hexagonale tel que représentée sur la Fig.12.

Notons que pour ne pas alourdir les figures on n'a pas représenté dans les autres variantes des éléments d'armature du béton. Ceux-ci peuvent être constitués par des ronds à béton, des treillis, des goujons à tête ou des cerclages passant par les évidements. Pour certaines poutrelles composites (p. ex. celle représentée en Fig.7), comportant des cornières au voisinage de chacune des ailes exposées, il peut s'avérer superflu de prévoir des armatures supplémentaires pour le béton.

## Revendications

1. Poutrelle composite, constituée essentiellement par des profilés en acier (31,33;81,82;92;101,102;111;120) et du béton (32), dont l'intérieur du contour défini par les profilés est rempli par du béton, éventuellement armé, et dont au moins un des profilés a la face externe de ses ailes à découvert, caractérisée en ce qu'au moins un des profilés ayant la face externe de ses ailes à découvert comporte sur la majeure partie de sa longueur des évidements allongés (34;62;44), lesdits évidements s'étendant dans la partie de l'âme voisine de l'aile à découvert.

2. Poutrelle selon la revendication 1, caractérisée en ce que les évidements (34;44;62) ont la forme de rectangles oblongs aux bords arrondis.

3. Poutrelle selon la revendication 1, caractérisée en ce que les évidements sont constitués chacun par deux trous (61) reliés par découpage d'un filet mince (62) de matière située entre eux.

4. Poutrelle selon une des revendications 1-3, caractérisée en ce que les évidements (34) allongés sont sensiblement parallèles à l'aile à découvert du profilé.

5. Poutrelle selon une des revendications 1-3, caractérisée en ce que les évidements allongés (61,62) sont disposés obliquement par rapport à l'aile à découvert du profilé.

6. Poutrelle selon les revendications 4 ou 5, caractérisée en ce qu'elle comporte une deuxième série d'évidements (44), semblable à la première et décalée horizontalement et verticalement par rapport à celle-ci.

7. Poutrelle selon une des revendications 1-6, caractérisée en ce qu'un matériau à faible conductivité thermique, tel que de l'air, du Styropor ou du PVC, se trouve dans les évidements.

8. Poutrelle selon une des revendications 1-7, caractérisée en ce qu'elle comporte au moins une structure auxiliaire métallique s'étendant sur la majeure partie de sa longueur, ladite structure auxiliaire étant disposée le long des faces de l'âme au voisinage des évidements (34;44;61,62) et du côté centre de la poutrelle.

9. Poutrelle selon la revendication 8, caractérisée en ce que la structure auxiliaire est constituée par des ronds à béton (72), des cornières, des fers plats (74) ou des fers carrés (73).

10. Poutrelle selon une des revendications 1-9, caractérisée en ce que les profilés la composant ainsi que la structure auxiliaire sont soit soudés, soit boulonnés partiellement ou totalement ensemble.

## Claims

1. Composite beam comprising mainly steel beams ( 31; 33; 81; 82; 92; 101; 102; 111; 120) and concrete (32), wherein the interior of the contour delimited by the steel beams is filled with concrete, possibly reinforced concrete, and wherein at least one of the steel beams has an outer face of a flange which remains bare, characterized in that at least one of its steel beams having the outer face of its flanges in a bare condition comprises elongated slots (34; 44; 62) which are distributed over the greater part of the beam length and which are located in the part of the web next to the flange kept in a bare condition.

2. Composite beam according to claim 1, characterized in that the slots (34; 44; 62) have an elongated rectangular section and have rounded ends.

3. Composite beam according to claim 1, characterized in that the slots are constituted each by two holes (61) interconnected by cutting a narrow thread (62) into the material located between them.

4. Composite beam according to one of the claims 1 to 3, characterized in that the elongated slots (34) extend substantially in a parallel direction with the bare flange of the steel beam.

5. Composite beam according to one of the claims 1 to 3, characterized in that the elongated slots (62) extend obliquely with respect to the bare flange of the steel beam.

6. Composite beam according to the claims 4 or 5, characterized in that it comprises a second row of slots (44) similar to the first row of slots but offset in the longitudinal and in the transverse direction with respect to this first row.

7. Composite beam according to one the claims 1 to 6, characterized in that the slots are filled with a material of a low thermal conductivity, such as air, or styropor or polyvinyl chloride.

8. Composite beam according to one the claims 1 to 7, characterized in that it comprises at least one auxiliary metallic structure extending over the greater part of the length of the steel beam, the said auxiliary structure being arranged along the faces of the web in the vicinity of the slots (34; 44; 62) next to the centre of the composite beam.

9. Composite beam according to claim 8, characterized in that the auxiliary metallic structure is constituted by reinforcing bars (72), by angles (71), by flat sections (74) or by square sections (73).

10. Composite beam according to one the claims 1 to 9, characterized in that the steel beams constituting the said composite beam, as well as the auxiliary metallic structures are completely ore partially assembled either by welding or by bolting.

## Patentansprüche

1. Verbundträger welcher insbesondere aus Stahlprofilen (31; 33; 81; 82; 92; 101; 102; 111; 120) und aus Beton (32) besteht, wobei das Innere des von den Stahlprofilen begrenzten Umrisses von dem Beton, gegebenenfalls von bewehrtem Beton, ausgefüllt ist und wobei sich wenigstens bei einem der Profile eine äussere Fläche der Flanschen im unverkleideten Zustand befindet, dadurch gekennzeichnet, dass wenigstens eines der Profile, mit einer sich im unverkleideten Zustand befindlichen äusseren Fläche seiner Flanschen, über den Grossteil seiner Länge mit langgestreckten Aussparungen (34; 44; 62) versehen ist, wobei sich diese Aussparungen in dem Teil des Steges erstrecken der dem unverkleideten Flansch am nächsten liegt.

2. Verbundträger gemäss dem Anspruch 1, dadurch gekennzeichnet, dass die Aussparungen (34; 44; 62) die Form von langgezogenen Rechtecken mit abgerundeten Enden aufweisen.

3. Verbundträger gemäss dem Anspruch 1, dadurch gekennzeichnet, dass jede der Aussparungen (62) aus zwei Löchern (61) besteht, welche durch Ausschneiden eines schmalen Spaltes (62) in der zwischen ihnen liegenden Materie miteinander verbunden sind.

4. Verbundträger gemäss einem der Ansprüche 1 bis 3, dadurch gekennzeichnet, dass die langgezogenen Aussparungen (34; 44) im wesentlichen parallel zu dem unverkleideten Flansch des Profiles verlaufen.

5. Verbundträger gemäss einem der Ansprüche 1 bis 3, dadurch gekennzeichnet, dass die langgezogenen Aussparungen (62) auf den unverkleideten Flansch des Profiles bezogen schräg verlaufen.

6. Verbundträger gemäss einem der Ansprüche 4 oder 5, dadurch gekennzeichnet, dass er eine zweit Reihe von Aussparungen (44) begreift, welche den Aussparungen (34) der ersten Reihe ähnlich sind und welche in der Längs- sowie auch in der Querrichtung gegenüber der ersten Reihe versetzt sind.

7. Verbundträger gemäss einem der Ansprüche 1 bis 6, dadurch gekennzeichnet, dass sich ein Material mit geringer thermischer Leitfähigkeit, wie Luft, Styropor oder Polyvinylchlorid, in den Aussparungen befindet.

8. Verbundträger gemäss einem der Ansprüche 1 bis 7, dadurch gekennzeichnet, dass er wenigstens eine metallische Hilfsstruktur begreift, welche sich über den grössten Teil der Verbundträgerlänge hinweg erstreckt, wobei die besagte Hilfsstruktur entlang den Flächen des Steges in der Nähe der Aussparungen (34; 44; 62) und auf der Seite des Zentrums des Stahlträgers verläuft.

9. Verbundträger gemäss Anspruch 8, dadurch gekennzeichnet, dass die metallische Hilfsstruktur aus Armierungseisen (72), aus Winkeleisen (71), aus Flacheisen (74) oder aus Rechteckeisen (73) besteht.

10. Verbundträger gemäss einem der Ansprüche 1-9, dadurch gekennzeichnet, dass die ihn bildenden Stahlprofile, sowie die metallische Hilfsstruktur teils oder total durch Schweissen oder durch Verschrauben miteinander verbunden sind.
